# FASCICULE DE BREVET EUROPEEN

(11) **EP 4 345 390 B1**
(45) Date de publication et mention de la délivrance du brevet: **24.06.2026**
(21) Numéro de dépôt: 23196419.8
(22) Date de dépôt: 09.09.2023
(51) Int. Cl.: F24F 5/00, E03B 1/04, E03B 5/00, E03B 7/02, E03B 11/14, E03B 3/03, E01C 11/00, F25D 17/00, E03B 3/02, F24F 110/20, F24F 110/10, F24F 110/30

(54) **PROCÉDÉ ET INSTALLATION POUR LA FOURNITURE D'EAU FROIDE OU D'EAU CHAUDE**
VERFAHREN UND ANALAGE ZUR BEREISTELLUNG VOM KALT- ODER WARMWASSER
METHOD AND SYSTEM FOR SUPPLYING COLD OR HOT WATER

(30) Priorité: 09.09.2022 FR 2209063
(43) Date de publication de la demande: 03.04.2024
(73) Titulaire: Kipopluie, 33380 Mios (FR)
(72) Inventeur: ROUSSEL, Jacques-Albert, 33200 Caudéran (FR)
(74) Mandataire: Plasseraud IP

(56) Documents cités:
- EP-B1- 2 005 069
- EP-B1- 3 728 958
- CN-A- 108 316 569
- FR-A1- 3 108 346
- JP-A- 2013 137 187

## Description

### Domaine technique

La présente invention concerne un procédé de fourniture d'eau froide utilisant notamment de l'eau de pluie pour alimenter des dispositifs de climatisation au sol ou murale, ou des dispositifs d'humidification de l'air.

Elle concerne encore une installation pour la fourniture d'eau froide pour la mise en œuvre de ce procédé.

### Technique antérieure

De nombreux pays à travers le monde connaissent des épisodes de sécheresse plus fréquents, voire plus sévères que par le passé.

En parallèle, la recharge des nappes d'eau souterraines, notamment durant l'hiver, peut s'avérer plus aléatoire comme en 2021 en France.

On observe que les ressources en eau mobilisables baissent alors même que la demande en eau ne cesse de s'accroître.

Diverses solutions sont néanmoins proposées.

A titre d'exemple, on pourra citer celles visant à économiser l'eau en accompagnant les filières agricoles dans leur adaptation au changement climatique ou encore celles visant à améliorer l'infiltration des eaux pluviales en désimperméabilisant des sols au niveau de zones urbaines.

On cherche également à réduire la demande en eau potable pour des usages non prioritaires tels que l'arrosage des espaces verts, le lavage des voitures ou encore pour un usage domestique comme l'alimentation des sanitaires ou le nettoyage des sols.

Il est ainsi connu de collecter une partie des eaux de pluie pour les stocker dans un réservoir afin de les réutiliser de manière contrôlée dans l'espace et le temps.

Toutefois, ces eaux de pluie sont typiquement récupérées pour un usage purement domestique dans des volumes limités.

Par ailleurs, on connaît le phénomène d'îlots de chaleur urbain, qui se manifeste par une différence de plusieurs degrés d'écart en température entre une ville et les zones rurales ou forestières avoisinantes.

Pour atténuer l'intensité de ces îlots de chaleur, on a proposé, lorsque cela est possible, de réduire les surfaces minérales, qui absorbe le rayonnement solaire et l'emmagasine le jour, et de végétaliser ces espaces urbains pour apporter notamment de l'ombre.

Le refroidissement de l'air ambiant est une autre piste explorée avec intérêt.

On met en œuvre par exemple des installations d'humidification de l'air comprenant des pavés dits « évaporatifs », c'est-à-dire ayant des propriétés de rétention d'eau et alimentés par remontée capillaire d'eau provenant de canalisations enterrées, pour diminuer localement la température par évaporation d'eau.

Par exemple, le document EP3728958B1 divulgue une installation de rafraîchissement urbain, comprenant un revêtement de surface à rétention d'eau (70), disposé au niveau d'une zone à rafraîchir (2), un réseau de distribution d'eau (60), un système d'alimentation en eau (30), connecté au réseau de distribution d'eau (60), un système de pilotage (40) configuré pour commander le système d'alimentation en eau (30) afin d'autoriser ou d'interdire l'alimentation en eau du réseau de distribution d'eau (60), dans laquelle le système de pilotage (40) comprend au moins deux capteurs (50) distincts configurés pour mesurer deux paramètres climatiques différents de l'environnement de l'installation (1). Le système de pilotage (40) étant configuré pour commander le système d'alimentation (30) en fonction de la température du sol dans la zone à rafraîchir (2) et de la température du sol dans une zone de référence (3) dépourvue du revêtement de surface à rétention d'eau et jouxtant la zone à rafraîchir (2). Une telle installation comprend notamment un revêtement de surface à rétention d'eau, disposé au niveau d'une zone à rafraichir, un réseau de distribution d'eau, un système d'alimentation en eau, connecté au réseau de distribution d'eau, un système de pilotage configuré pour commander le système d'alimentation en eau afin d'autoriser ou d'interdire l'alimentation en eau du réseau de distribution d'eau, dans laquelle le système de pilotage comprend au moins deux capteurs distincts configurés pour mesurer deux paramètres climatiques différents de l'environnement de l'installation.

Grâce à un tel système de pilotage comprenant au moins deux capteurs distincts, il est possible de piloter l'installation de rafraîchissement de manière plus fiable en évaluant de manière plus fine l'utilité du rafraîchissement afin d'augmenter le confort des piétons lorsque cela est souhaitable sans gaspiller de l'eau lorsque cela est superflu (colonne 2, alinéas 8 et 9). Dans certains modes de réalisation, au moins une source d'eau est d'origine pluviale. Ceci permet ainsi de valoriser l'eau pluviale en cycle court, limitant ainsi le recours à de l'eau potable (colonne 3, alinéa 17).

Bien que donnant des résultats positifs dans la lutte contre le phénomène d'ilot de chaleur urbain, de telles solutions sont très consommatrices en eau potable, ce qui les rend inadaptées face aux problématiques actuelles de pénuries d'eau.

Il existe donc un besoin pressant pour une installation de rafraichissement de zone piétonne pour améliorer le confort de piétons, dont la conception originale permette de surmonter les inconvénients de l'art antérieur exposés ci-dessus.

### Objet de l'invention

La présente invention vise à pallier les inconvénients de l'art antérieur en proposant un procédé et une installation de fourniture d'eau froide, simple dans leur conception et dans leur mode opératoire, permettant de délivrer de l'eau froide en quantité importante et bon marché.

Un autre objet de la présente invention est un tel procédé et une telle installation de fourniture d'eau froide ne nécessitant pas de source d'énergie externe pour produire l'eau froide.

Encore un objet de la présente invention est un tel procédé et une telle installation ayant une faible empreinte carbone.

La présente invention vise également une installation de rafraichissement pour augmenter le confort de piétons dans une zone urbaine ou encore le confort d'un particulier dans une pièce de son habitat.

### Exposé de l'invention

A cet effet, l'invention concerne un procédé pour la fourniture d'eau froide.

Selon l'invention, on réalise les étapes suivantes :
- déterminer parmi une pluralité de réservoirs totalement enterrés dans le sol, au moins un réservoir plein d'eau, ou partiellement rempli d'eau, dont la température de son contenu est situé en-dessous d'une température seuil,
- maintenir isolé au moins un desdits réservoirs enterrés, rempli d'eau dont la température de son contenu est supérieure ou égale à ladite température seuil jusqu'à ce que la température de son contenu tombe en-dessous de ladite température seuil,
- faire en sorte que de l'eau dont la température est inférieure à ladite température seuil, s'écoule vers au moins un point d'utilisation finale à partir dudit ou d'au moins un desdits réservoirs enterrés ainsi déterminés, et
- ladite eau est de l'eau de pluie, de l'eau potable, de l'eau usée recyclée, de l'eau provenant d'un cours d'eau tel qu'une rivière, ou encore un mélange d'au moins deux de ces eaux.

Le présent procédé met à profit la température plus basse du sol en été que la température ambiante pour refroidir l'eau stockée dans chaque réservoir. De préférence, le refroidissement du contenu d'un réservoir résulte donc uniquement d'échanges thermiques avec le sol environnant le réservoir. Il ne s'agit pas d'un refroidissement forcé.

Bien entendu, on aura au préalable déterminer la profondeur à laquelle les réservoirs doivent être enterrés en fonction de la nature des caractéristiques thermiques du sol considéré, notamment sa diffusivité.

Lorsque ladite eau ainsi stockée est de l'eau de pluie collectée, le présent procédé fournit avantageusement de l'eau froide bon marché et entièrement recyclable.

De manière avantageuse, on met sous pression ladite eau pour alimenter ledit au moins un point d'utilisation finale depuis au moins un réservoir.

Selon un mode de réalisation particulier de ce procédé de fourniture d'eau froide, on réalise l'étape supplémentaire consistant à alimenter en eau, un ou plusieurs réservoirs vides, ou lorsque la température de leur contenu est supérieure à ladite température seuil, un ou plusieurs réservoirs partiellement remplis, parmi ladite pluralité de réservoirs enterrés, de préférence, jusqu'à ce qu'ils soient pleins.

Selon un autre mode de réalisation particulier de ce procédé de fourniture d'eau froide, ladite eau étant de l'eau de pluie, elle est filtrée avant d'alimenter au moins un desdits réservoirs enterrés.

Selon encore un autre mode de réalisation particulier de ce procédé de fourniture d'eau froide, ladite température seuil est égale à 14° C, encore mieux égale à 12°C et de manière encore plus préférentielle égale à 10°C.

Selon encore un autre mode de réalisation particulier de ce procédé de fourniture d'eau froide, alimentant ledit au moins un point d'utilisation finale avec de l'eau provenant d'au moins un premier réservoir enterré, et détectant que le niveau d'eau dans ledit ou au moins un desdits premiers réservoirs tombe en dessous d'un niveau seuil bas, on isole ledit ou lesdits premiers réservoirs et on remplace ce ou ces premiers réservoirs par autant de seconds réservoirs enterrés dont la température de leur contenu est inférieure à ladite température seuil, de manière à poursuivre l'alimentation dudit au moins un point d'utilisation finale.

Selon encore un autre mode de réalisation particulier de ce procédé de fourniture d'eau froide, on traite l'eau préalablement à son acheminement audit point d'utilisation finale pour déminéraliser ou adoucir ladite eau, ou encore éliminer des micro-organismes pathogènes.
On assure éventuellement la stérilisation de cette eau.

Selon encore un autre mode de réalisation de ce procédé de fourniture d'eau froide, la température de l'eau acheminée audit au moins un point d'utilisation finale étant supérieure à une température de consigne, on refroidit ladite eau de sorte que sa température atteigne ladite température de consigne avant son utilisation.

Selon encore un autre mode de réalisation de ce procédé de fourniture d'eau froide, ledit point d'utilisation finale est un dispositif de climatisation au sol et/ou murale, ou un dispositif pour refroidir l'air extérieur.

Selon encore un autre mode de réalisation de ce procédé de fourniture d'eau froide, on commande l'alimentation en eau dudit au moins un point d'utilisation finale après analyse de plusieurs données mesurées localement par au moins deux capteurs, éventuellement couplées avec une ou plusieurs données météorologiques, et identification d'un besoin de rafraîchissement, lesdits capteurs étant sélectionnés dans le groupe comprenant une sonde de température, une sonde d'humidité, un anémomètre et des combinaisons de ces éléments.

A titre purement illustratif, le capteur d'humidité est configuré pour mesurer l'humidité relative de l'air. En effet, cette donnée est connue pour avoir une influence sur la température ressentie.
Par exemple, il peut s'agir d'un hygromètre.

De même, on mettre avantageusement en œuvre un anémomètre pour mesurer la vitesse du vent, qui influe également sur la température ressentie.

On pourra également utiliser en plus d'une sonde de mesure de température de l'air, une sonde de température du globe noir pour la mesure de la température de rayonnement afin de déterminer le stress thermique.

Selon encore un autre mode de réalisation de ce procédé de fourniture d'eau froide, on réalise un ou plusieurs délestages des eaux refroidis ou réchauffés pour utilisation pour l'arrosage ou le nettoyage. De manière avantageuse, le système peut être dès lors non plus être un produit en circuit fermé, mais offrir une utilisation de type arrosage ou nettoyage.

De manière plus générale, la présente invention permet la gestion automatique des transferts des eaux froides vers les zones chaudes et inversement, des eaux chaudes vers des zones froides.

Ainsi, et par exemple en hiver, le présent procédé permet la fourniture d'eau chaude. Selon l'invention, on réalise les étapes suivantes :
- déterminer parmi une pluralité de réservoirs totalement enterrés dans le sol, au moins un réservoir plein d'eau, ou partiellement rempli d'eau, dont la température de son contenu est située au-dessus d'une température seuil,
- maintenir isolé au moins un desdits réservoirs enterrés, rempli d'eau dont la température de son contenu est inférieure ou égale à ladite température seuil jusqu'à ce que la température de son contenu remonte au-dessus de ladite température seuil,
- faire en sorte que de l'eau dont la température est supérieure à ladite température seuil, s'écoule vers au moins un point d'utilisation finale à partir dudit ou d'au moins un desdits réservoirs enterrés ainsi déterminés, et
- ladite eau est de l'eau de pluie, de l'eau potable, de l'eau usée recyclée, de l'eau provenant d'un cours d'eau tel qu'une rivière, ou encore un mélange d'au moins deux de ces eaux

La présente invention concerne également une installation pour la fourniture d'eau froide, comprenant :
- une pluralité de réservoirs totalement enterrés dans le sol,
- chacun desdits réservoirs enterrés étant équipé d'au moins une première sonde pour mesurer la température de son contenu, chacune desdites premières sondes émettant des signaux de température, et au moins une deuxième sonde pour mesurer le niveau de liquide contenu dans le réservoir correspondant, chacune desdites deuxièmes sondes émettant des signaux de niveau,
- au moins une conduite d'alimentation principale pour alimenter en eau au moins certains des réservoirs enterrés,
- au moins une conduite de transport d'eau reliée à au moins un point d'utilisation finale,
- des vannes pour isoler ou mettre en communication de fluide lesdits réservoirs enterrés avec lesdites conduites,
- une unité de gestion pour recevoir des signaux de température et de niveau de liquide des réservoirs enterrés et pour commander lesdites vannes afin d'isoler ou de mettre en communication de fluide lesdits réservoirs avec au moins une desdites conduites,
- ladite unité de gestion comprenant un processeur configuré pour mettre en œuvre les étapes d'un procédé pour la fourniture d'eau froide tel que décrit précédemment, sur la base desdits signaux reçus.

En particulier, ce processeur est configuré pour mettre en œuvre les étapes suivantes :
- déterminer parmi une pluralité de réservoirs totalement enterrés dans le sol, au moins un réservoir plein d'eau, ou partiellement rempli d'eau, dont la température de son contenu est situé en-dessous d'une température seuil,
- maintenir isolé au moins un desdits réservoirs enterrés, rempli d'eau dont la température de son contenu est supérieure ou égale à ladite température seuil jusqu'à ce que la température de son contenu tombe en-dessous de ladite température seuil,
- faire en sorte que de l'eau dont la température est inférieure à ladite température seuil, s'écoule vers au moins un point d'utilisation finale à partir dudit ou d'au moins un desdits réservoirs enterrés ainsi déterminés, et
- ladite eau est de l'eau de pluie, de l'eau potable, de l'eau usée recyclée, de l'eau provenant d'un cours d'eau tel qu'une rivière, ou encore un mélange d'au moins deux de ces eaux.

De préférence, cette installation comporte au moins un élément de filtration pour filtrer l'eau acheminée vers au moins certains desdits réservoirs enterrés.

Avantageusement, les réservoirs enterrés sont des cuves en acier ou des cuves en béton.

De manière avantageuse, cette installation comporte au moins une pompe pour mettre sous pression ladite eau en vue de sa livraison audit point d'utilisation finale.

Afin d'alimenter en énergie cette installation, par exemple pour le fonctionnement de l'unité de gestion, elle peut être reliée à un réseau de distribution électrique urbain ou à une source d'alimentation en énergie électrique autonome.
A titre purement illustratif, cette dernière peut comporter un ou plusieurs panneaux photovoltaïques. Alternativement, ou en complément, elle peut encore comporter une ou plusieurs éoliennes et/ou un ou plusieurs générateurs diesels.

Selon un mode de réalisation de cette installation pour la fourniture d'eau froide, le processeur de ladite unité de gestion est de plus configuré pour mettre en œuvre l'étape consistant à alimenter en eau, un ou plusieurs réservoirs vides, ou lorsque la température de leur contenu est supérieure à ladite température seuil, un ou plusieurs réservoirs partiellement remplis, parmi ladite pluralité de réservoirs enterrés.
De préférence, ladite température seuil est égale à 14° C, encore mieux égale à 12°C et de manière encore plus préférentielle égale à 10°C.

Selon un autre mode de réalisation de cette installation pour la fourniture d'eau froide, le processeur de ladite unité de gestion est de plus configuré pour mettre en œuvre l'étape supplémentaire consistant en, alimentant ledit au moins un point d'utilisation finale avec de l'eau provenant d'au moins un premier réservoir enterré, et détectant que le niveau d'eau dans ledit ou au moins un desdits premiers réservoirs tombe en dessous d'un niveau seuil bas, isoler ledit ou lesdits premiers réservoirs et remplacer ce ou ces premiers réservoirs par autant de seconds réservoirs enterrés dont la température de leur contenu est inférieure à ladite température seuil, de manière à poursuivre l'alimentation dudit au moins un point d'utilisation finale.

Selon un autre mode de réalisation de cette installation pour la fourniture d'eau froide, ladite au moins une conduite d'alimentation principale est connectée à une ou plusieurs sources externes d'alimentation en eau d'au moins un type choisi dans le groupe comprenant les eaux pluviales, les eaux usées recyclées, les eaux provenant d'un cours d'eau tel qu'une rivière.

Selon encore un autre mode de réalisation de cette installation pour la fourniture d'eau froide, ladite température seuil est égale à 14° C, encore mieux égale à 12°C et de manière encore plus préférentielle égale à 10°C.

Selon encore un autre mode de réalisation de cette installation pour la fourniture d'eau froide, au moins un desdits réservoirs dit principal est connecté à un réservoir auxiliaire pour alimenter ce dernier avec de l'eau, afin d'étendre la capacité de stockage de ladite installation.

Selon encore un autre mode de réalisation de cette installation pour la fourniture d'eau froide, elle comporte un dispositif de vidange pour vidanger celle-ci lorsque nécessaire.
Un tel dispositif de vidange pourra être mis en œuvre pour purger cette installation de fourniture d'eau froide avant l'hiver afin d'éviter de causer tout dommage par le gel.
A titre d'exemple, ce dispositif peut être une vanne de vidange placée au point le plus bas de ladite installation.

La présente invention concerne aussi une installation de rafraichissement comportant une installation pour la fourniture d'eau froide telle que décrite précédemment et un dispositif de climatisation au sol et/ou murale connecté à ladite installation pour son alimentation en eau froide, ou un dispositif pour refroidir ou humidifier l'air extérieur connecté à ladite installation pour son alimentation en eau froide.

Selon un mode de réalisation particulier de cette installation de rafraichissement, ledit dispositif pour refroidir l'air extérieur comprend au moins un circuit de refroidissement du sol enterré sous un revêtement pour le déplacement de piétons tel que la surface externe d'un quai ou d'un trottoir.
A titre purement illustratif, chaque circuit de refroidissement enterré comporte une boucle en serpentin ou une boucle en escargot.

De préférence, la ou les canalisations alimentant ledit au moins un circuit de refroidissement du sol et ledit au moins un circuit de refroidissement du sol sont intégrés dans une dalle en béton, laquelle est recouverte dudit revêtement extérieur réalisé dans un matériau ayant une conductivité thermique supérieure ou égale à 2 W.m⁻¹.K⁻¹, une couche isolante étant interposée entre ladite dalle en béton et les fondations ou le terrain naturel.
De préférence, cette couche isolante est réalisée dans un matériau présentant une conductivité thermique (notée lambda) inférieure à 0,06 W.m⁻¹.K⁻¹ , et de préférence, inférieure ou égale à 0,04 W.m⁻¹.K⁻¹.
De manière avantageuse, cette couche isolante peut comporter un ou plusieurs éléments réflecteurs pour réfléchir les rayonnements thermiques générés par la dalle intégrant le circuit de refroidissement.

La présente invention concerne également l'utilisation d'une installation de rafraichissement telle que décrite précédemment pour refroidir une surface piétonne telle qu'un trottoir, un quai ou une place.

La présente invention concerne encore un bâtiment comprenant une installation de rafraichissement telle que décrite précédemment, pour refroidir un sol et/ou une paroi murale d'au moins une pièce dudit bâtiment.

### Description des dessins

D'autres avantages, buts et caractéristiques particulières de la présente invention ressortiront de la description qui va suivre, faite, dans un but explicatif et nullement limitatif, en regard des dessins annexés, dans lesquels :
**Fig. 1**
   [Fig. 1] est une représentation schématique d'une installation de fourniture d'eau froide selon un mode de réalisation particulier de la présente invention ;
**Fig. 2**
   [Fig. 2] est une vue partielle et en coupe d'une installation de rafraîchissement selon un mode de réalisation particulier de la présente invention, montrant l'agencement de couches dans lesquelles est positionné un circuit de refroidissement du sol, cet agencement définissant une voie de circulation pour piétons ;

### Description d'un mode de réalisation

Les dessins et la description ci-après contiennent, pour l'essentiel, des éléments de caractère certain. Ils pourront donc non seulement servir à mieux faire comprendre la présente invention, mais aussi contribuer à sa définition, le cas échéant.

Tout d'abord, on note que les figures ne sont pas à l'échelle.

La Figure 1 illustre de manière schématique et partielle une installation de fourniture d'eau froide selon un mode de réalisation particulier de la présente invention.

Cette installation 10 pour la fourniture d'eau froide comporte une pluralité de réservoirs 11 totalement enterrés dans le sol à une profondeur qui peut être variable en fonction de la nature du sol. A titre illustratif, cette profondeur est ici de l'ordre de quelques mètres.

Ces réservoirs 11 sont ici des cuves en acier pour faciliter les échanges thermiques entre le sol et le liquide contenu dans le réservoir.

Chacun de ces réservoirs 11 enterrés est équipé d'une première sonde (non représentée) pour mesurer la température du liquide contenu dans ce réservoir, cette première sonde émettant des signaux de température.

Chaque réservoir 11 comprend également une deuxième sonde haute pour mesurer le niveau haut de liquide dans le réservoir correspondant et une deuxième sonde basse pour mesurer le niveau bas de liquide dans ce réservoir, chacune de ces deuxièmes sondes émettant des signaux de niveau.

L'installation 10 comporte également des pompes (non représentées) pour alimenter des conduites de transport d'eau reliées à des points d'utilisation finaux depuis les réservoirs 11 d'eau enterrés.

Des conduites d'alimentation 12 principales permettent d'alimenter en eau ces réservoirs 11 avec des eaux de pluie collectés depuis des sites de collecte d'eau de pluie externes.

Des vannes permettent d'isoler ou de mettre en communication de fluide ces réservoirs 11 enterrés avec ces conduites.

Des éléments de filtration 13 d'eau de pluie sont également prévus pour filtrer l'eau de pluie acheminée vers au moins certains de ces réservoirs 11 enterrés.

Cette installation 10 comporte encore une unité de gestion (non représentée) pour recevoir des signaux de température et de niveau de liquide des réservoirs 11 enterrés et pour commander lesdites vannes afin d'isoler ou de mettre en communication de fluide les réservoirs correspondant avec au moins une des conduites de transport d'eau et d'acheminement en eau de pluie.

Cette unité de gestion comprend un processeur configuré pour mettre en œuvre les étapes d'un procédé pour la fourniture d'eau froide sur la base desdits signaux reçus, les étapes de ce procédé étant :
- déterminer parmi une pluralité de réservoirs totalement enterrés dans le sol, au moins un réservoir plein d'eau, ou partiellement rempli d'eau, dont la température de son contenu est situé en-dessous d'une température seuil,
- maintenir isolé au moins un desdits réservoirs enterrés, rempli d'eau dont la température de son contenu est supérieure ou égale à ladite température seuil jusqu'à ce que la température de son contenu tombe en-dessous de ladite température seuil,
- faire en sorte que de l'eau dont la température est inférieure à ladite température seuil, s'écoule vers au moins un point d'utilisation finale à partir dudit ou d'au moins un desdits réservoirs enterrés ainsi déterminés.

De préférence, cette température seuil est ici égale à 12° C.

Ce processeur est également configuré pour réaliser une étape supplémentaire selon laquelle, alimentant ledit au moins un point d'utilisation finale avec de l'eau provenant d'au moins un premier réservoir enterré, et détectant que le niveau d'eau dans ledit ou au moins un desdits premiers réservoirs tombe en dessous d'un niveau seuil bas, on isole ledit ou lesdits premiers réservoirs et on remplace ce ou ces premiers réservoirs par autant de seconds réservoirs enterrés dont la température de leur contenu est inférieure à ladite température seuil, de manière à poursuivre l'alimentation dudit au moins un point d'utilisation finale.

La Figure 2 est une vue partielle et en coupe d'une installation de rafraîchissement selon un mode de réalisation particulier de la présente invention, montrant l'agencement de couches dans lesquelles est positionné un circuit de refroidissement du sol 22, cet agencement définissant une voie de circulation pour piétons.

Ce circuit de refroidissement du sol 22 est connecté à une installation de fourniture d'eau froide telle que décrite ci-dessus et est constitué d'une boucle serpentin intégrée dans la voirie.

La voie de circulation pour piétons comporte tout d'abord une couche isolante 20 formant une barrière thermique avec les fondations 21 ou le terrain naturel supportant cette voie de circulation afin d'éviter que le froid ne descende dans le sol.

Cette couche isolante 20 est ici réalisée dans un matériau présentant une conductivité thermique (notée lambda) inférieure ou égale à 0,04 W.m ¹.K⁻¹.

Il peut s'agir d'un isolant naturel tel que des fibres de chanvre, du liège expansé naturel ou du lin. Il pourrait également s'agir d'un isolant minéral tel que de la laine de roche ou de la laine de verre. Il pourrait encore s'agir d'un isolant synthétique et par exemple réalisé à partir de polyuréthane ou de fibres de polyester, telles qu'obtenues à partir de bouteilles plastiques recyclées. En fonction des besoins, des combinaisons de ces isolants sont possibles.

Le circuit de refroidissement est noyé dans une dalle en béton 23 afin de maintenir ce dernier en position. Cette dalle pourra être coulée directement sur la couche isolante 20 après pose des canalisations et du circuit de refroidissement du sol 22. A titre purement illustratif, elle présente une épaisseur comprise entre sept (7) cm et vingt (20) cm.

Un revêtement extérieur 24 est reçu sur cette dalle en béton 23, lequel constitue une surface de déplacement pour les piétons. Ce revêtement extérieur 24 est réalisé dans un matériau présentant un faible pouvoir conductif.

Par exemple, ce revêtement extérieur 24 pourra être réalisé en granite (2,8 - 3,5 W.m⁻¹.K⁻¹), en béton armé (2,3 - 2,5 W.m⁻¹.K⁻¹), en ardoise (2,1 - 2,2 W.m⁻¹.K⁻¹) ou encore dans un mélange de sable-gravier (2 W.m⁻¹.K⁻¹).

Les canalisations seront avantageusement réalisées dans un matériau ayant une conductivité thermique inférieure à 0,5 W.m⁻¹.K⁻¹ tel qu'en PVC (polychlorure de vinyle), en PER (polyéthylène réticulé) ou en PB (poly butylène) tandis que le circuit de refroidissement du sol 22 sera réalisé de préférence en acier galvanisé.

Bien entendu, cette voie de circulation peut comporter une ou plusieurs couches de protection souple qui peuvent être de même matériau ou non, intercalé entre deux de ses couches.
Par exemple, une telle couche de protection est un film de polyéthylène tel qu'un film polyane^{®}, un géotextile non tissé, ou autre.

A titre illustratif, un tel film de protection pourra être interposé entre la couche isolante 20 et la dalle en béton 23.

## Revendications

1. Procédé pour la fourniture d'eau froide ou d'eau chaude, ledit procédé comprenant les étapes suivantes :
- déterminer parmi une pluralité de réservoirs (11) totalement enterrés dans le sol, au moins un réservoir plein d'eau, ou partiellement rempli d'eau, dont la température de son contenu est située en-dessous d'une température seuil, respectivement, ou au-dessus d'une température seuil,
- maintenir isolé au moins un desdits réservoirs (11) enterrés, rempli d'eau dont la température de son contenu est supérieure ou égale à ladite température seuil jusqu'à ce que la température de son contenu tombe en-dessous, respectivement, ou remonte au-dessus, de ladite température seuil,
- faire en sorte que de l'eau dont la température est inférieure, respectivement, ou supérieure, à ladite température seuil, s'écoule vers au moins un point d'utilisation finale à partir dudit ou d'au moins un desdits réservoirs (11) enterrés ainsi déterminés,
- on fonctionne en circuit fermé, et
- ladite eau est de l'eau de pluie, de l'eau potable, de l'eau usée recyclée, de l'eau provenant d'un cours d'eau tel qu'une rivière, ou encore un mélange d'au moins deux de ces eaux.

2. Procédé selon la revendication 1, **caractérisé en ce qu'**on réalise l'étape supplémentaire consistant à alimenter en eau, un ou plusieurs réservoirs (11) vides, ou lorsque la température de leur contenu est supérieure à ladite température seuil, un ou plusieurs réservoirs (11) partiellement remplis, parmi ladite pluralité de réservoirs (11) enterrés.

3. Procédé selon la revendication 2, **caractérisé en ce que** ladite température seuil est égale à 14° C, encore mieux égale à 12°C et de manière encore plus préférentielle égale à 10°C.

4. Procédé selon l'une quelconque des revendications 1 à 3, **caractérisé en ce que**, alimentant ledit au moins un point d'utilisation finale avec de l'eau provenant d'au moins un premier réservoir enterré, et détectant que le niveau d'eau dans ledit ou au moins un desdits premiers réservoirs (11) tombe en dessous d'un niveau seuil bas, on isole ledit ou lesdits premiers réservoirs (11) et on remplace ce ou ces premiers réservoirs (11) par autant de seconds réservoirs (11) enterrés dont la température de leur contenu est inférieure à ladite température seuil, de manière à poursuivre l'alimentation dudit au moins un point d'utilisation finale.

5. Procédé selon l'une quelconque des revendications précédentes, **caractérisé en ce que** la température de l'eau acheminée audit au moins un point d'utilisation finale étant supérieure à une température de consigne, on refroidit ladite eau de sorte que sa température atteigne ladite température de consigne avant son utilisation.

6. Procédé selon l'une quelconque des revendications précédentes, **caractérisé en ce que** ledit point d'utilisation finale est un dispositif de climatisation au sol et/ou murale, ou un dispositif pour refroidir l'air extérieur.

7. Procédé selon l'une quelconque des revendications précédentes, **caractérisé en ce qu'**on commande l'alimentation en eau dudit au moins un point d'utilisation finale après analyse de plusieurs données mesurées localement par au moins deux capteurs, éventuellement couplées avec une ou plusieurs données météorologiques, et identification d'un besoin de rafraîchissement, lesdits capteurs étant sélectionnés dans le groupe comprenant une sonde de température, une sonde d'humidité, un anémomètre et des combinaisons de ces éléments.

8. Installation pour la fourniture d'eau froide ou d'eau chaude, comprenant :
- une pluralité de réservoirs (11) totalement enterrés dans le sol,
- chacun desdits réservoirs (11) enterrés étant équipé d'au moins une première sonde pour mesurer la température de son contenu, chacune desdites premières sondes émettant des signaux de température, et au moins une deuxième sonde pour mesurer le niveau de liquide contenu dans le réservoir correspondant, chacune desdites deuxièmes sondes émettant des signaux de niveau,
- au moins une conduite d'alimentation (12) principale pour alimenter en eau au moins certains des réservoirs (11) enterrés,
- au moins une conduite de transport d'eau reliée à au moins un point d'utilisation finale,
- des vannes pour isoler ou mettre en communication de fluide ces réservoirs (11) enterrés avec lesdites conduites,
- une unité de gestion pour recevoir des signaux de température et de niveau de liquide des réservoirs (11) enterrés et pour commander lesdites vannes afin d'isoler ou de mettre en communication de fluide lesdits réservoirs (11) avec au moins une desdites conduites, ladite installation fonctionnant en circuit fermé,
- ladite unité de gestion comprenant un processeur configuré pour mettre en œuvre les étapes du procédé pour la fourniture d'eau froide ou d'eau chaude selon la revendication 1 sur la base desdits signaux reçus.

9. Installation selon la revendication 8, **caractérisée en ce que** le processeur de ladite unité de gestion est de plus configuré pour mettre en œuvre les étapes du procédé pour la fourniture d'eau froide ou d'eau chaude selon l'une quelconque des revendications 2 à 4.

10. Installation selon la revendication 8 ou 9, **caractérisée en ce que** ladite au moins une conduite d'alimentation (12) principale est connectée à une ou plusieurs sources externes d'alimentation en eau d'au moins un type choisi dans le groupe comprenant les eaux pluviales, les eaux usées recyclées, les eaux provenant d'un cours d'eau tel qu'une rivière.

11. Installation selon l'une quelconque des revendications 8 à 10, **caractérisée en ce que** ladite température seuil est égale à 14° C, encore mieux égale à 12°C et de manière encore plus préférentielle égale à 10°C.

12. Installation selon l'une quelconque des revendications 8 à 11, **caractérisée en ce qu'**au moins un desdits réservoirs (11) dit principal est connecté à un réservoir auxiliaire pour alimenter ce dernier avec de l'eau, afin d'étendre la capacité de stockage de ladite installation.

13. Installation de rafraichissement comportant une installation pour la fourniture d'eau froide selon l'une quelconque des revendications 8 à 12 et un dispositif de climatisation au sol et/ou murale connecté à ladite installation pour son alimentation en eau froide, ou un dispositif pour refroidir ou humidifier l'air extérieur connecté à ladite installation pour son alimentation en eau froide.

14. Installation de rafraichissement selon la revendication 13, **caractérisée en ce que** ledit dispositif pour refroidir l'air extérieur comprend au moins un circuit de refroidissement du sol (22) placé sous un revêtement pour le déplacement de piétons tel que la surface externe d'un quai ou d'un trottoir.

15. Installation de rafraichissement selon la revendication 14, **caractérisée en ce que** la ou les canalisations alimentant ledit au moins un circuit de refroidissement du sol (22) et ledit au moins un circuit de refroidissement du sol (22) sont enrobés dans une dalle en béton (23), laquelle est recouverte dudit revêtement extérieur (24) réalisé dans un matériau ayant une conductivité thermique supérieure ou égale à 2 W.m⁻¹.K⁻¹, une couche isolante (20) étant interposée entre ladite dalle en béton (23) et les fondations (21) ou le terrain naturel.

16. Bâtiment comprenant une installation de rafraichissement selon la revendication 13 pour refroidir un sol et/ou une paroi murale d'au moins une pièce dudit bâtiment.

## Patentansprüche

1. Verfahren zur Bereitstellung von Kalt- oder Warmwasser, wobei das Verfahren die folgenden Schritte umfasst:
- Bestimmen, aus einer Mehrzahl von vollständig im Erdreich gelagerten Behältern (11), wenigstens eines mit Wasser gefüllten oder teilweise mit Wasser gefüllten Behälters, dessen Inhaltstemperatur unterhalb beziehungsweise oberhalb einer Schwellentemperatur liegt,
- Isolieren wenigstens eines der im Erdreich gelagerten, mit Wasser gefüllten Behälter (11), dessen Inhaltstemperatur größer oder gleich der Schwellentemperatur ist, bis die Temperatur seines Inhalts unter bzw. über die Schwellentemperatur fällt bzw. steigt,
- Gewährleisten, dass Wasser, dessen Temperatur unter bzw. über der Schwellentemperatur liegt, aus dem oder den so bestimmten im Erdreich gelagerten Behältern (11) zu wenigstens einem Endverbrauchsort fließt,
- Betrieb in einem geschlossenen Kreislauf, und
- wobei das Wasser Regenwasser, Trinkwasser, wiederaufbereitetes Abwasser, Wasser aus einem Wasserlauf, wie beispielsweise einem Fluss, oder eine Mischung aus wenigstens zwei dieser Wasserarten ist.

2. Verfahren nach Anspruch 1, **dadurch gekennzeichnet, dass** der zusätzliche Schritt durchgeführt wird, der darin besteht, dass ein oder mehrere leere Behälter (11) oder, wenn die Temperatur ihres Inhalts über der Schwellentemperatur liegt, ein oder mehrere teilweise gefüllte Behälter (11) aus der Mehrzahl von im Erdreich gelagerten Behältern (11) mit Wasser gespeist werden.

3. Verfahren nach Anspruch 2, **dadurch gekennzeichnet, dass** die Schwellentemperatur 14 °C, besser 12 °C und noch stärker bevorzugt 10 °C beträgt.

4. Verfahren nach einem der Ansprüche 1 bis 3, **dadurch gekennzeichnet, dass** bei der Versorgung des wenigstens einen Endverbrauchsortes mit Wasser aus wenigstens einem ersten im Erdreich gelagerten Behälter und bei Feststellung, dass der Wasserstand in dem oder wenigstens einem der ersten Behälter (11) unter einen unteren Schwellenwert fällt, der oder die ersten Behälter (11) isoliert werden und dieser oder diese ersten Behälter (11) durch ebenso viele im Erdreich gelagerte zweite Behälter (11) ersetzt werden, deren Inhaltstemperatur unterhalb der Schwellentemperatur liegt, um die Versorgung des wenigstens einen Endverbrauchsortes fortzusetzen.

5. Verfahren nach einem der vorstehenden Ansprüche, **dadurch gekennzeichnet, dass**, wenn die Temperatur des zu dem wenigstens einen Endverbrauchsort geleiteten Wassers über einer Solltemperatur liegt, das Wasser so gekühlt wird, dass seine Temperatur vor der Verwendung die Solltemperatur erreicht.

6. Verfahren nach einem der vorstehenden Ansprüche, **dadurch gekennzeichnet, dass** der Endverbrauchsort eine Boden- und/oder Wandklimaanlage oder eine Vorrichtung zur Kühlung der Außenluft ist.

7. Verfahren nach einem der vorstehenden Ansprüche, **dadurch gekennzeichnet, dass** die Wasserversorgung des wenigstens einen Endverbrauchsortes nach Auswertung mehrerer lokal von wenigstens zwei Sensoren gemessener Daten, gegebenenfalls in Verbindung mit einem oder mehreren meteorologischen Daten, und nach Feststellung eines Kühlbedarfs gesteuert wird, wobei die Sensoren aus der Gruppe gewählt sind, umfassend einen Temperaturfühler, einen Feuchtigkeitsfühler, einen Windmesser und Kombinationen dieser Elemente.

8. Anlage zur Bereitstellung von Kalt- oder Warmwasser, umfassend:
- eine Mehrzahl von vollständig im Erdreich gelagerten Behältern (11),
- wobei jeder der im Erdreich gelagerten Behälter (11) mit wenigstens einem ersten Fühler zur Messung der Temperatur seines Inhalts ausgestattet ist, wobei jeder der ersten Fühler Temperatursignale aussendet, sowie mit wenigstens einem zweiten Fühler zur Messung des Flüssigkeitsstands im entsprechenden Speicher, wobei jeder der zweiten Fühler Füllstandssignale aussendet,
- wenigstens eine Hauptversorgungsleitung (12) zur Wasserversorgung wenigstens einiger der im Erdreich gelagerten Behälter (11),
- wenigstens eine Wassertransportleitung, die mit wenigstens einem Endverbrauchsort verbunden ist,
- Ventile zum Absperren oder zur Herstellung einer Fluidverbindung dieser im Erdreich gelagerten Behälter (11) mit den Leitungen,
- eine Steuereinheit zum Empfangen von Temperatur- und Flüssigkeitsstandsignalen der im Erdreich gelagerten Behälter (11) und zum Ansteuern der Ventile, um die Behälter (11) von wenigstens einer der Leitungen zu trennen oder mit dieser in Fluidverbindung zu bringen, wobei die Anlage in einem geschlossenen Kreislauf arbeitet,
- wobei die Steuereinheit einen Prozessor umfasst, der dazu ausgebildet ist, die Verfahrensschritte zur Bereitstellung von Kalt- oder Warmwasser nach Anspruch 1, badierend auf den empfangenen Signale auszuführen.

9. Anlage nach Anspruch 8, **dadurch gekennzeichnet, dass** der Prozessor der Steuereinheit ferner dazu ausgebildet ist, die Verfahrensschritte zur Bereitstellung von Kalt- oder Warmwasser nach einem der Ansprüche 2 bis 4 auszuführen.

10. Anlage nach Anspruch 8 oder 9, **dadurch gekennzeichnet, dass** die wenigstens eine Hauptversorgungsleitung (12) mit einer oder mehreren externen Wasserquellen verbunden ist, die wenigstens einem Typ angehören, der gewählt ist aus der Gruppe, umfassend Regenwasser, wiederaufbereitetes Abwasser und Wasser aus einem Wasserlauf, wie beispielsweise einem Fluss.

11. Anlage nach einem der Ansprüche 8 bis 10, **dadurch gekennzeichnet, dass** die Schwellenwerttemperatur 14 °C, besser 12 °C und noch stärker bevorzugt 10 °C beträgt.

12. Anlage nach einem der Ansprüche 8 bis 11, **dadurch gekennzeichnet, dass** wenigstens einer der als Hauptbehälter bezeichneten Behälter (11) mit einem Hilfsbehälter verbunden ist, um diesen mit Wasser zu versorgen, um die Speicherkapazität der Anlage zu erweitern.

13. Kühlanlage, umfassend eine Anlage zur Bereitstellung von Kaltwasser nach einem der Ansprüche 8 bis 12 und eine Boden- und/oder Wandklimaanlage, die mit der Anlage zur Versorgung mit Kaltwasser verbunden ist, oder eine Vorrichtung zum Kühlen oder Befeuchten der Außenluft, die mit der Anlage zur Versorgung mit Kaltwasser verbunden ist.

14. Kühlanlage nach Anspruch 13, **dadurch gekennzeichnet, dass** die Vorrichtung zum Kühlen der Außenluft wenigstens einen Bodenkühlkreislauf (22) umfasst, der unter einem Belag für den Fußgängerverkehr, wie der Außenfläche eines Bahnsteigs oder eines Gehwegs, angeordnet ist.

15. Kühlanlage nach Anspruch 14, **dadurch gekennzeichnet, dass** die Rohrleitung(en), die den wenigstens einen Bodenkühlkreislauf (22) versorgen, und der wenigstens eine Bodenkühlkreislauf (22) in eine Betonplatte (23) eingebettet sind, die mit dem Außenbelag (24) aus einem Material mit einer Wärmeleitfähigkeit von wenigstens 2 W.m⁻¹.K⁻¹ bedeckt ist, wobei zwischen der Betonplatte (23) und dem Fundament (21) oder dem natürlichen Boden eine Isolierschicht (20) angeordnet ist.

16. Gebäude mit einer Kühlanlage nach Anspruch 13 zum Kühlen eines Fußbodens und/oder einer Wandfläche wenigstens eines Raums des Gebäudes.

## Claims

1. Method for supplying cold water or hot water, said method comprising the following steps:
- determining, from a plurality of tanks (11) totally buried in the ground, at least one tank filled with water, or partially filled with water, of which the temperature of its contents is situated below a threshold temperature or above a threshold temperature, respectively,
- keeping isolated at least one of said buried tanks (11) filled with water of which the temperature of its contents is greater than or equal to said threshold temperature until the temperature of its contents falls below or rises above said threshold temperature, respectively,
- causing water of which the temperature is lower or higher than said threshold temperature, respectively, to flow to at least one end-use point from said or at least one of said buried tanks (11) thus determined,
- this operation being carried out in a closed circuit, and
- said water is rainwater, drinking water, recycled waste water, water from a watercourse such as a river, or a mixture of at least two of these waters.

2. Method according to claim 1, **characterised in that** the additional step of supplying water to one or more empty tanks (11) is carried out, or when the temperature of their contents is higher than said threshold temperature, one or more partially filled tanks (11), among said plurality of buried tanks (11).

3. Method according to claim 2, **characterised in that** said threshold temperature is equal to 14°C, more preferably equal to 12°C and even more preferably equal to 10°C.

4. Method according to any one of claims 1 to 3, **characterised in that**, feeding said at least one end-use point with water from at least one first buried tank, and detecting that the water level in said or at least one of said first tanks (11) falls below a low threshold level, said first tank(s) (11) is/are isolated and said first tank(s) (11) is/are replaced by as many second buried tanks (11) of which the temperature of their contents is lower than said threshold temperature, so as to continue feeding said at least one end-use point.

5. Method according to any one of the preceding claims, **characterised in that** the temperature of the water conveyed to said at least one end-use point is greater than a setpoint temperature, said water is cooled so that its temperature reaches said setpoint temperature before its use.

6. Method according to any one of the preceding claims, **characterised in that** said end-use point is a floor and/or wall-mounted air-conditioning device, or a device for cooling the outside air.

7. Method according to any one of the preceding claims, **characterised in that** the water supply of said at least one end-use point is controlled after analysis of several data measured locally by at least two sensors, possibly coupled with one or more weather data, and identification of a cooling need, said sensors being selected from the group comprising a temperature sensor, a humidity sensor, an anemometer and combinations of these elements.

8. Installation for the supply of cold or hot water, comprising:
- a plurality of tanks (11) totally buried in the ground,
- each of said buried tanks (11) being equipped with at least one first probe for measuring the temperature of its contents, each of said first probes emitting temperature signals, and at least one second probe for measuring the level of liquid contained in the corresponding tank, each of said second probes emitting level signals,
- at least one main supply pipe (12) for supplying water to at least some of the underground tanks (11),
- at least one water transport pipe connected to at least one end-use point,
- valves for isolating or connecting these tanks (11) buried with said pipes,
- a management unit for receiving temperature and liquid level signals from the buried tanks (11) and for controlling said valves in order to isolate or put in fluid communication said tanks (11) with at least one of said pipes, said installation operating in a closed circuit,
- said management unit comprising a processor configured to implement the steps of the method for providing cold water or hot water according to claim 1 based on said received signals.

9. Installation according to claim 8, **characterised in that** the processor of said management unit is further configured to implement the steps of the method for providing cold water or hot water according to any one of claims 2 to 4.

10. Installation according to claim 8 or 9, **characterised in that** said at least one main supply pipe (12) is connected to one or more external water supply sources of at least one type chosen from the group comprising rainwater, recycled wastewater, water from a watercourse such as a river.

11. Installation according to any one of claims 8 to 10, **characterised in that** said threshold temperature is equal to 14°C, even more preferably equal to 12°C and even more preferably equal to 10°C.

12. Installation according to any one of claims 8 to 11, **characterised in that** at least one of said tanks (11) referred to as main is connected to an auxiliary tank to supply the tank with water in order to extend the storage capacity of said installation.

13. Cooling installation comprising an installation for supplying cold water according to any one of claims 8 to 12 and a floor and/or wall-mounted air-conditioning device connected to said installation for supplying it with cold water, or a device for cooling or humidifying the outside air connected to said installation for supplying it with cold water.

14. Cooling installation according to claim 13, **characterised in that** said device for cooling the outside air comprises at least one circuit for cooling the floor (22) placed under a covering for the movement of pedestrians, such as the outer surface of a platform or a pavement.

15. Cooling system according to claim 14, **characterised in that** the pipe(s) supplying said at least one circuit for cooling the floor (22) and said at least one circuit for cooling the floor (22) are coated in a concrete slab (23), which is covered with said outer coating (24) made of a material having a thermal conductivity greater than or equal to 2 W.m⁻¹.K⁻¹, an insulating layer (20) being interposed between said concrete slab (23) and the foundations (21) or the natural ground.

16. Building comprising a cooling installation according to claim 13 for cooling a floor and/or a wall of at least one room of said building.
